# EUROPÄISCHE PATENTSCHRIFT

(11) **EP 1 218 127 B1**
(45) Veröffentlichungstag und Bekanntmachung des Hinweises auf die Patenterteilung: **16.07.2003**
(21) Anmeldenummer: 00958036.6
(22) Anmeldetag: 30.08.2000
(51) Int. Cl.: B22D 11/06

(54) **GIESSWALZE**
CASTING ROLLER
CYLINDRE DE LAMINAGE

(30) Priorität: 06.09.1999 AT 152799
(43) Veröffentlichungstag der Anmeldung: 03.07.2002
(73) Patentinhaber: VOEST-ALPINE INDUSTRIEANLAGENBAU GMBH, 4020 Linz (AT)
(72) Erfinder: HOHENBICHLER, Gerald, A-4484 Kronstorf (AT); SCHERTLER, Armin, A-2353 Guntramsdorf (AT); REITER, Thomas, A-4810 Gmunden (AT); STAUDINGER, Günther, A-4810 Gmunden (AT)
(74) Vertreter: Kopecky, Helmut, Dipl.-Ing.
(86) Internationale Anmeldenummer: AT0000234
(87) Internationale Veröffentlichungsnummer: WO01017712

(56) Entgegenhaltungen:
- EP-A- 0 664 173
- DE-A- 3 839 110
- US-A- 5 613 546
- PATENT ABSTRACTS OF JAPAN vol. 009, no. 286 (M-429), 13. November 1985 (1985-11-13) & JP 60 127007 A (KAWASAKI SEITETSU KK), 6. Juli 1985 (1985-07-06)

## Beschreibung

Die Erfindung betrifft eine Gießwalze für eine Dünnband-Gießanlage, insbesondere zum Stranggießen von dünnen Bändern aus Stahl, mit einem im wesentlichen zylindrischen Kern, mit einem Mantel aus Kupfer oder einer Kupferlegierung, der gegebenenfalls außenseitig mit mindestens einer Beschichtung versehen ist, mit einer Innenkühlung sowie mit einer Einstelleinrichtung zum Einstellen der Außenkontur der Gießwalze in deren Stimseiten-Endbereichen.

Eine Gießwalze dieser Art ist beispielsweise aus der EP-A - 0 664 173 bekannt. Gießwalzen dieser Art finden zum Stranggießen hochschmelzender Metalle, wie beispielsweise Stahl, Anwendung. Hierbei werden zwei Gießwalzen dieser Art parallel zueinander angeordnet und um ihre jeweiligen Achsen gegensinnig in Drehung versetzt. Die Metallschmelze wird in einen zwischen den Gießwalzen definierten Spalt gegossen und beim Kontakt mit den Oberflächen der mit einer Innenkühlung versehenen Gießwalzen sowie beim Durchlaufen des Spalts gekühlt und verfestigt, so daß das Metall in Form eines im wesentlichen durcherstarrten Bandes aus dem Gießspalt austritt. Die Banddicke ist durch die Breite des Gießspaltes und die Bandbreite durch die Länge des Gießspaltes, der endseitig von an den Stirnseiten der Gießwalzen anliegenden Dichtflächen begrenzt ist, bestimmt.

Hierbei ergibt sich das Problem von Wölbungen der Oberflächen der Gießwalzen, d.h. ein Abweichen der Oberflächen der Gießwalzen von der gewünschten streng zylindrischen oder leicht balligen Form. Der Grund hierfür ist in thermisch bedingten Verformungen der Mäntel der hoch hitzebelasteten Gießwalzen zu sehen.

Zur Verminderung der beim Stranggießen auftretenden Walzenballigkeit bzw. zur Regelung der Walzenballigkeit ist es bekannt (JP-A - 60-27446), in den Gießwalzen konisch verjüngte Kolben vorzusehen. Diese konisch verjüngten Kolben sind in zwei an jeweils in den entgegengesetzten Enden der Gießwalze angeordneten Kolbengleiträumen verschiebbar eingesetzt, so daß durch Verschieben des konisch verjüngten Kolbens in Axialrichtung die Außenumfangsfläche der Gießwalze unter der Keilwirkung des konisch verjüngten Kolbens verformt wird. Hierbei ist es jedoch nicht zu vermeiden, daß die Kolben je nach Stellung in den Kolbengleiträumen an unterschiedlichen Stellen in Längsrichtung der Gießwalze gesehen Kräfte auf die Gießwalze, d.h. den Mantel der Gießwalze, ausüben, wodurch ein exakter Ausgleich der Walzenballigkeit, wenn überhaupt, nur sehr schwierig möglich ist.

Aufgrund der hohen spezifischen Wärmeströme, die beim Dünnbandgießen beim Erstarrungsprozeß anfallen, kommt es insbesondere in den Stimseiten-Endbereichen der Gießwalzen zu besonderen thermischen Beanspruchungen (Dehnungen und Spannungen), wodurch es hier zu größeren Banddicken kommt als im Mittenbereich eines gegossenen Bandes. Anstatt des geforderten konkaven Profils weist das Band ein lokal erheblich konvex geformtes Profil auf. Man hat zwar versucht, durch eine Vorkompensation Abhilfe zu schaffen, u.zw. durch Bilden eines konkaven Gießwalzenprofiles, jedoch hat dies infolge der Abhängigkeit von der generell eingestellten Banddicke, der Gießgeschwindigkeit, der Badspiegelhöhe und sonstigen die Erstarrung und Wärmeabfuhr beeinflussenden Parametern, wie z.B. auch Stahlqualität, Temperatur der Schmelze etc., nur bedingt geholfen.

Aus der eingangs erwähnten EP-A - 0 664 173 ist es bekannt, die Stirnseiten-Endbereiche des Mantels der Gießwalze über ringförmige, hohl ausgebildete Stützkörper am Kern abzustützen und durch die Hohlräume der ringförmigen Hohlkörper heißes Wasser durchzuleiten, so daß hierdurch bedingte Wärmedehnungen auf den Mantel übertragen werden und diesen auf das gewünschte Profil verformen. Durch eine Konstruktion dieser Art gestaltet sich die Gießwalze jedoch sehr aufwendig, zumal es notwendig ist, zwei unterschiedliche Wasserkreisläufe vorzusehen, nämlich einmal den Heißwasserkreislauf für den Ausgleich der thermisch bedingten Verformungen und einmal einen Kühlwasserkreislauf zur Wärmeabfuhr der vom erstarrenden Metall abgegebenen Wärme. Eine Gießwalze dieser Art ist dementsprechend teuer und für einen rauhen Stahlwerks-Gießbetrieb risikoreich.

Die Erfindung bezweckt die Vermeidung dieser Nachteile und Schwierigkeiten und stellt sich die Aufgabe, eine Gießwalze der eingangs beschriebenen Art zu schaffen, mit der es gelingt, thermische Balligkeiten mit konstruktiv einfachen Mitteln zu reduzieren bzw. zur Gänze auszugleichen. Insbesondere soll die Gießwalze für einen Dauerbetrieb robust genug und wenig störanfällig sein. Zudem soll die Konstruktion kostengünstig herzustellen sein und einen einfachen Betrieb gewährleisten.

Diese Aufgabe wird bei einer Gießwalze der eingangs beschriebenen Art dadurch gelöst, daß die Einstelleinrichtung an jedem Stirnseiten-Endbereich der Gießwalze eine in Längsrichtung der Gießwalze verstellbare Stützscheibe aufweist, die an einem die Stützscheibe radial umgebenden und am Mantel jeweils an dessen Stirnseiten-Endbereichen innenseitig anliegenden Ring, der gegenüber dem Kern in Längsrichtung der Gießwalze unverrückbar fixiert ist, angreift.

Eine Stützscheibe ist an sich aus der US-A-5,613,546 für eine Gießwalze bekannt, jedoch greift diese Stützscheibe direkt am Mantel der Gießwalze an und dient nicht zum Ausgleich von thermischen Balligkeiten, sondern zum Zentrieren des Mantels gegenüber dem Kern.

Gemäß einer bevorzugten Ausführungsform ist der Ring sowohl gegenüber dem Mantel als auch gegenüber dem Kern mittels einer Dichtung abgedichtet. Hierdurch wird eine absolute Dichtheit der Innenkühlung der Gießwalze gewährleistet. Eine solche Dichtheit ist beispielsweise bei einer Konstruktion gemäß der JP-A - 60-27446 nicht ohne weiteres gegeben. Bei dieser bekannten Konstruktion sind die konisch verjüngten Kolben innerhalb des Kerns vorgesehen und außenseitig von dem Kühlsystem für den Mantel umgeben. Hierdurch bedingt ein Aufweiten des Mantels mittels der Kolben ein radiales Versetzen der Zu- und Ableitungen für die Innenkühlung des Mantels.

Vorzugsweise ist die Stützscheibe an ihrer außenseitigen Umfangsfläche mit einer Kegelstumpffläche versehen, die an einer Gegenkegelstumpffläche, die am Ring an dessen innenseitiger Umfangsfläche vorgesehen ist, anliegt

Eine konstruktiv einfach herzustellende und betriebssichere Ausführungsform ist dadurch gekennzeichnet, daß zur Verstellung der Stützscheibe in Längsrichtung der Gießwalze eine Mehrzahl in Außenumfangsnähe der Stützscheibe verteilt angeordnete Schrauben vorgesehen ist, mit denen die Stützscheibe gegenüber dem Kern verstellbar ist, wobei vorteilhaft die Schrauben in am Kern angeordneten Sacklöchern eingeschraubt sind. Hierbei wird die Einstellung der Stützscheiben vor Gießbeginn vorgenommen.

Eine weitere bevorzugte Ausführungsform ist dadurch gekennzeichnet, daß die Stützscheibe mittels einer Ringmutter gegenüber dem Kern in Längsrichtung der Gießwalze verstellbar ist.

Um eine Verstellung während des Bandgießens vornehmen zu können, ist gemäß einer anderen bevorzugten Ausführungsform die Stützscheibe gegenüber dem Kern in Längsrichtung der Gießwalze hydraulisch verstellbar.

Zweckmäßig erstreckt sich der Ring bis maximal 75 mm vom Stirnendbereich in Längsrichtung der Gießwalze zu deren Zentrum, vorzugsweise bis 50 mm, insbesondere bis 35 mm.

Vorzugsweise weist der Mantel in seinen Stirnseiten-Endbereichen, in denen ein Kontakt mit dem Ring gegeben ist, eine Dicke geringer als oder gleich 50 mm auf.

Die Erfindung ist nachfolgend anhand eines in der Zeichnung dargestellten Ausführungsbeispieles näher erläutert, wobei die in der Zeichnung enthaltene Figur einen Axialschnitt durch eine Gießwalze veranschaulicht.

Mit 1 ist eine Stahltrommel bezeichnet, die den Kern der Gießwalze bildet. Die Stahltrommel 1 bzw. der Kern 1 ist mit Durchlässen für ein axial zu- und abführbares Kühlmittel versehen. Dieser Kern 1 ist außenseitig von einem Mantel 2 aus Kupfer oder einer Kupferlegierung umgeben, wobei die Dicke 3 des Mantels zwischen 40 und 45 mm liegt. Der Mantel 2 weist innenseitig von Kühlmittel durchströmte Kühlmittelkanäle 4 auf, so daß eine intensive Wärmeabfuhr über den Mantel 2 möglich ist.

Die Länge der Gießwalze beträgt etwa 1 bis 2 m, bevorzugt werden derzeit Gießwalzen mit Längen von 1100 bis 1600 mm gebaut.

Außenseitig ist der Mantel mit einer Nickel- oder Chrombeschichtung 5 versehen. Diese Beschichtung 5 erstreckt sich auch über die Stirnseiten 6 des Mantels. Die Stirnseiten-Endbereiche 7 des Mantels 2 ragen über die Stahltrommel respektive Kern 1 in Längsrichtung der Gießwalze hinaus, u.zw. um bis zu max. 75 mm, vorzugsweise weniger als 50 mm. In diesem auskragenden Bereich 7 liegt am Mantel 2 innenseitig ein Ring 8 an, wobei zwischen der außenseitigen Umfangsfläche 9 des Ringes 8 und dem Mantel 2 eine Dichtung 10 vorgesehen ist, die in eine Umfangsnut 11 des Ringes 8 eingesetzt ist.

Weiters ist der Ring 8 mittels Schrauben 12 in axialer Richtung der Gießwalze am Kern 1 fixiert und gegenüber dem Kern 1 ebenfalls mittels einer Dichtung 13, die in eine Ringnut 14 an einer Innen-Seitenfläche 15 des Ringes 8 eingesetzt ist, gedichtet, so daß Kühlmittel, welches über den Kern 1 in die Kühlmittelkanäle 4 des Mantels 2 und wiederum zurück in den Kern 1 strömt, am Austreten aus der Gießwalze gehindert ist.

Die zur Drehachse gerichtete Innen-Umfangsseite 16 des Ringes 8 ist kegelstumpfförmig, u.zw. in Richtung zum Zentrum der Gießwalze sich verjüngend, gestaltet. An dieser Kegelstumpffläche 16 liegt eine ringförmige Stützscheibe 17 mit einer Außenumfangsfläche 18, die ebenfalls kegelstumpfförmig, u.zw. gegengleich zur Kegelstumpffläche 16 des Ringes 8, gestaltet ist, an. Diese Stützscheibe 17 ist beim dargestellten Ausführungsbeispiel mittels mehrerer, in Sacklöchern 19 des Kernes 1 eingeschraubter Schrauben 20 in Achsrichtung der Gießwalze verstellbar, wodurch es zu einer Aufweitung des Ringes 8 und damit zu einer Aufweitung des Stirnseiten-Endbereiches 7 des Mantels 2 im gewünschten Ausmaß kommt. Die Schrauben 20 sind in der Nähe des Außenumfanges der ringförmigen Stützscheibe 17 vorgesehen, um Durchbiegungen bzw. Beulungen der Stützscheibe 17 zu vermeiden.

Wie sich unmittelbar aus dieser beschriebenen und dargestellten Konstruktion ergibt, wird beim Verschieben bzw. Verstellen der Stützscheibe 17 der an dieser anliegende Ring 8 lediglich ausgeweitet, ohne jedoch seine axiale Lage gegenüber dem Kern 1 zu verändern. Um ein Ausweiten, d.h. Dehnen in radialer Richtung bzw. Umfangsrichtung des Ringes 8 zu gewährleisten, sind die Schrauben 20, mit denen der Ring am Kern 1 befestigt ist, nur so weit angezogen, daß eine Dichtheit zwischen dem Ring 8 und dem Kern 1 gewährleistet ist, jedoch bei größerer Krafteinwirkung ein Gleiten der Innen-Seitenfläche 15 des Ringes 8, die an der außenseitigen Stirnfläche des Kerns 1 anliegt, möglich ist.

Ein besonderer Vorteil der erfindungsgemäßen Konstruktion ist darin zu sehen, daß eine Einstellung des Profiles der Gießwalzen-Erzeugenden in Abhängigkeit der geplanten und/oder aktuellen Gieß- bzw. Erstarrungsbedingungen ermöglicht wird, so daß das jeweils passende bzw. noch akzeptable Banddicken-Querprofil im Kantenbereich erzeugt werden kann, ohne aufwendige Verfahren einer zerspanenden Bearbeitung, wie Drehen und Schleifen, zu erfordern. Insbesondere im Fall einer sehr harten dünnen Oberflächenbeschichtung 5, wie z.B. einer Chromschicht am Mantel 2, ist dies von großem Vorteil, da jede zerspanende Profileinstellung auch eine neue Beschichtung des Mantels 2 erforderlich machen würde. Im Falle einer zerspanenden Profileinstellung wären zudem Anlagenstillstandszeiten erforderlich, um die notwendigen Gießwalzenwechsel durchführen zu können. Zudem wären auch mehrere Gießwalzenpaare auf Lager zu halten. Erfindungsgemäß ergeben sich somit geringere Investitions- und Lagerkosten sowie ein geringerer Anteil an Anlagenstillstandszeiten.

## Patentansprüche

1. Gießwalze für eine Dünnband-Gießanlage, insbesondere zum Stranggießen von dünnen Bändern aus Stahl, mit einem im wesentlichen zylindrischen Kern (1), mit einem Mantel (2) aus Kupfer oder einer Kupferlegierung, der gegebenenfalls außenseitig mit mindestens einer Beschichtung (5) versehen ist, mit einer Innenkühlung (4) sowie mit einer Einstelleinrichtung (8, 17, 20) zum Einstellen der Außenkontur der Gießwalze in deren Stirnseiten-Endbereichen (7), **dadurch gekennzeichnet, daß** die Einstelleinrichtung an jedem Stirnseiten-Endbereich der Gießwalze eine in Längsrichtung der Gießwalze verstellbare Stützscheibe (17) aufweist, die an einem die Stützscheibe (17) radial umgebenden und am Mantel (2) jeweils an dessen Stirnseiten-Endbereichen innenseitig anliegenden Ring (8), der gegenüber dem Kern (1) in Längsrichtung der Gießwalze unverrückbar fixiert ist, angreift.

2. Gießwalze nach Anspruch 1, **dadurch gekennzeichnet, daß** der Ring (8) sowohl gegenüber dem Mantel (2) als auch gegenüber dem Kern (1) mittels einer Dichtung (10, 13) abgedichtet ist.

3. Gießwalze nach Anspruch 1 oder 2, **dadurch gekennzeichnet, daß** die Stützscheibe (17) an ihrer außenseitigen Umfangsfläche mit einer Kegelstumpffläche (18) versehen ist, die an einer Gregenkegelstumpffläche, die am Ring (8) an dessen innenseitiger Umfangsfläche (16) vorgesehen ist, anliegt.

4. Gießwalze nach einem oder mehreren der Ansprüche 1 bis 3, **dadurch gekennzeichnet, daß** zur Verstellung der Stützscheibe (17) in Längsrichtung der Gießwalze eine Mehrzahl in Außenumfangsnähe der Stützscheibe (17) verteilt angeordnete Schrauben (20) vorgesehen ist, mit denen die Stützscheibe (17) gegenüber dem Kern (1) verstellbar ist.

5. Gießwalze nach Anspruch 4, **dadurch gekennzeichnet, daß** die Schrauben (20) in am Kern (1) angeordneten Sacklöchern (19) eingeschraubt sind.

6. Gießwalze nach einem oder mehreren der Ansprüche 1 bis 3, **dadurch gekennzeichnet, daß** die Stützscheibe (17) mittels einer Ringmutter gegenüber dem Kem (1) in Längsrichtung der Gießwalze verstellbar ist.

7. Gießwalze nach einem oder mehreren der Ansprüche 1 bis 3, **dadurch gekennzeichnet, daß** die Stützscheibe (17) gegenüber dem Kern (1) in Längsrichtung der Gießwalze hydraulisch verstellbar ist.

8. Gießwalze nach einem oder mehreren der Ansprüche 1 bis 7, **dadurch gekennzeichnet, daß** sich der Ring (8) bis maximal 75 mm vom Stirnendbereich in Längsrichtung der Gießwalze zu deren Zentrum erstreckt, vorzugsweise bis 50 mm, insbesondere bis 35 mm.

9. Gießwalze nach einem oder mehreren der Ansprüche 1 bis 8, **dadurch gekennzeichnet, daß** der Mantel (2) in seinen Stirnseiten-Endbereichen (7), in denen ein Kontakt mit dem Ring (8) gegeben ist, eine Dicke geringer als oder gleich 50 mm aufweist.

## Claims

1. A casting roll for a thin strip casting plant, in particular for the continuous casting of thin strips of steel, comprising an essentially cylindrical core (1), a mantle (2) of copper or a copper alloy optionally being provided with at least one outside layer (5), an internal cooling system (4) as well as an adjusting means (8, 17, 20) for adjusting the outline of the casting roll in its front-end regions (7), **characterized in that** the adjusting means has in each front-end region of the casting roll a supporting disk (17) adjustable in the longitudinal direction of the casting roll and engaging a ring (8) radially surrounding the supporting disk (17) and abutting the mantle (2) from the inside in its front-end regions, which ring is fixedly attached with regard to the core (1) in the longitudinal direction of the casting roll.

2. A casting roll according to claim 1, **characterized in that** the ring (8) is sealed against the mantle (2) as well as the core (1) by means of a gasket (10, 13).

3. A casting roll according to claim 1 or 2, **characterized in that**, in its outer circumferential surface, the supporting disk (17) is furnished with a frustoconical surface (18) abutting a counter-frustoconical surface provided at the ring (8) in its inner circumferential surface (16).

4. A casting roll according to one or several of claims 1 to 3, **characterized in that**, for the adjustment of the supporting disk (17) in the longitudinal direction of the casting roll, a plurality of bolts (20) distributed close to the outer circumference of the supporting disk (17) is provided, by the aid of which bolts the supporting disk (17) is adjustable against the core (1).

5. A casting roll according to claim 4, **characterized in that** bolts (20) are screwed into blind holes (19) arranged at the core (1).

6. A casting roll according to one or several of claims 1 to 3, **characterized in that** the supporting disk (17) is adjustable by means of a ring nut against the core (1) in the longitudinal direction of the casting roll.

7. A casting roll according to one or several of claims 1 to 3, **characterized in that** the supporting disk (17) is hydraulically adjustable against the core (1) in the longitudinal direction of the casting roll.

8. A casting roll according to one or several of claims 1 to 7, **characterized in that** the ring (8) extends up to a maximum of 75 mm from the front-end region in the longitudinal direction of the casting roll to its center, preferably up to 50 mm, in particular up to 35 mm.

9. A casting roll according to one or several of claims 1 to 8, **characterized in that** the mantle (2) has a thickness less than or equal to 50 mm in its front-end regions (7), where contact with the ring (8) occurs.

## Revendications

1. Rouleau de coulée, pour une installation de coulée de bandes minces, en particulier pour la coulée continue de bandes minces en acier, avec un noyau (1) sensiblement cylindrique, avec une enveloppe (2) en cuivre ou en un alliage de cuivre, qui est muni, le cas échéant, en face extérieure d'au moins un revêtement (5), avec un refroidissement intérieur (4) ainsi qu'avec un dispositif de réglage (8, 17, 20) pour régler le contour extérieur du rouleau de coulée dans ses zones d'extrémité de face frontale (7), **caractérisé en ce que** le dispositif de réglage présente, sur chaque zone d'extrémité de face frontale du rouleau de coulée, un disque d'appui (17) réglable dans la direction longitudinale du rouleau de coulée, disque d'appui agissant sur un anneau (8) entourant radialement le disque d'appui (17) et appuyant du côté intérieur sur l'enveloppe (2), chaque fois sur ses zones d'extrémité de face frontale, l'anneau (8) étant fixé de façon indéplaçable par rapport au noyau (1), dans la direction du rouleau de coulée.

2. Rouleau de coulée selon la revendication 1, **caractérisé en ce que** l'anneau (8) est isolé de façon étanche, tant par rapport à l'enveloppe (2), qu'également par rapport au noyau (1), au moyen d'un joint d'étanchéité (10, 13).

3. Rouleau de coulée selon la revendication 1 ou 2, **caractérisé en ce que** le disque d'appui (17) est muni, sur sa face périphérique extérieure, d'une surface tronconique (18) qui appuie sur une surface tronconique conjuguée, prévue sur l'anneau (8), sur sa face périphérique intérieure (16).

4. Rouleau de coulée selon l'une ou plusieurs des revendications 1 à 3, **caractérisé en ce que**, pour régler le disque d'appui (17) en direction longitudinale du rouleau de coulée, est prévue une pluralité de vis (20), réparties à proximité de la périphérie extérieure du disque d'appui (17), vis à l'aide desquelles le disque d'appui (17) peut être réglé par rapport au noyau (1).

5. Rouleau de coulée selon la revendication 4, **caractérisé en ce que** les vis (20) sont vissées dans des trous borgnes (17) ménagées sur le noyau (1).

6. Rouleau de coulée selon l'une ou plusieurs des revendications 1 à 3, **caractérisé en ce que** le disque d'appui (17) est réglable, à l'aide d'un écrou à bague, par rapport au noyau (1), dans la direction longitudinale du rouleau de coulée.

7. Rouleau de coulée selon l'une ou plusieurs des revendications 1 à 3, **caractérisé en ce que** le disque d'appui (17) est réglable hydrauliquement par rapport au noyau (1), dans la direction longitudinale du rouleau de coulée.

8. Rouleau de coulée selon l'une ou plusieurs des revendications 1 à 7, **caractérisé en ce que** l'anneau (8) s'étend jusqu'à un maximum de 75 mm de la zone d'extrémité frontale dans la direction longitudinale du rouleau de coulée vers son centre, de préférence jusqu'à 50 mm, en particulier jusqu'à 35 mm.

9. Rouleau de coulée selon l'une ou plusieurs des revendications 1 à 8, **caractérisé en ce que** l'enveloppe (2) présente, dans ses zones d'extrémité de face frontale (7), dans lesquelles un contact est établi avec l'anneau (8), une épaisseur inférieure ou égale à 50 mm.
